# EUROPÄISCHE PATENTSCHRIFT

(11) **EP 2 323 530 B1**
(45) Veröffentlichungstag und Bekanntmachung des Hinweises auf die Patenterteilung: **15.07.2015**
(21) Anmeldenummer: 09778279.1
(22) Anmeldetag: 02.09.2009
(51) Int. Cl.: A47L 13/256

(54) **REINIGUNGSGERÄT**
CLEANING DEVICE
APPAREIL DE NETTOYAGE

(30) Priorität: 09.09.2008 DE 102008046438; 25.11.2008 DE 102008058961
(43) Veröffentlichungstag der Anmeldung: 25.05.2011
(73) Patentinhaber: Carl Freudenberg KG, 69469 Weinheim (DE)
(72) Erfinder: DINGERT, Uwe, 69518 Abtsteinach (DE); ARNOLD, Peter, 64646 Heppenheim (DE); KOSUB, Mike, 76646 Bruchsal (DE); WINTERLING. Friedel, 67067 Ludwigshafen (DE)
(86) Internationale Anmeldenummer: PCT/EP2009/006353
(87) Internationale Veröffentlichungsnummer: WO 2010/028767

(56) Entgegenhaltungen:
- EP-A- 0 370 698
- DE-U1- 9 415 002
- JP-A- 2002 143 065
- US-A- 3 099 855
- US-A- 5 937 471
- US-A1- 2004 076 463

## Beschreibung

### Technisches Gebiet

Die Erfindung betrifft ein Reinigungsgerät, umfassend einen zwei einander gegenüber liegende Hauptseiten aufweisenden Grundkörper und einen Stiel, der gelenkig mit dem Grundkörper verbunden ist, wobei die Hauptseiten zumindest an einer Längsseite voneinander beabstandet sind und eine Rückseite und zwei Seitenflächen begrenzen.

### Stand der Technik

Ein derartiges Reinigungsgerät ist aus der DE 94 15 002 U1 oder aus der JP-2002-143, 065 bekannt. Auf ein derartiges Reinigungsgerät werden Wischbezüge aufgespannt die die beiden Hauptseiten des Grundkörpers bedecken. Der Stiel ist so an dem Grundkörper angebracht, dass beide Hauptseiten in Richtung des zu reinigenden Bodens geschwenkt werden können. Hierbei ist vorteilhaft, dass durch Wenden des Grundkörpers eine hohe Flächenleitung erzielt werden kann. Es ist auch möglich einen Wischbezug mit unterschiedlichen Materialien und Wischeigenschaften in einem Wischbezug zu integrieren und wahlweise durch Schwenken des Grundkörpers mit dem zu reinigenden Boden in Eingriff zu bringen. Es ist jedoch erforderlich, den Wischbezug mit Befestigungsmitteln zu versehen, um zu verhindern, dass der Wischbezug während des Wischens von dem Grundkörper rutscht. Dazu kann der Wischbezug an den Kanten mit Klettbändern versehen sein, die nach dem Aufspannen auf den Grundkörper die Rückseite umgreifen und miteinander verbunden werden.

### Darstellung der Erfindung

Der Erfindung liegt die Aufgabe zugrunde, das vorbekannte Reinigungsgerät so weiter zu entwickeln, dass auch einfach konfektionierte Staubtücher auf dem Reinigungsgerät befestigt werden können.

Diese Aufgabe wird mit den Merkmalen von Anspruch 1 gelöst. Auf vorteilhafte Ausgestaltungen nehmen die Unteransprüche Bezug.

In einer Ausführungsform sind an der Rückseite und/oder an den Seitenflächen Befestigungsmittel zur Aufnahme eines Reinigungstuchs angeordnet. Die Wischbezüge für das aus dem Stand der Technik bekannte Reinigungsgerät sind meist taschenförmig ausgebildet und an der offenen Seite mit eigenen Verschlussmitteln versehen. Da sich die Befestigungsmittel bei dem erfindungsgemäßen Reinigungsgerät direkt an dem Grundkörper an dessen Rückseite befinden, können Wischbezüge ohne Verschlussmittel verliersicher an dem Grundkörper befestigt werden. Es ist auch möglich, lediglich flächig ausgebildete Wischtücher an dem Grundkörper zu befestigen. Dies ist insbesondere dann vorteilhaft, wenn das Reinigungsgerät als Staubwischgerät fungiert und die Wischtücher als Einmalwischtuch ausgebildet sind. Es können also flächige, meist rechteckig konfektionierte Wischtücher beispielsweise aus Vliesstoff auf dem Grundkörper befestigt werden, wobei die Wischtücher durch die an dem Grundkörper angeordneten Befestigungsmittel verliersicher an dem Grundkörper befestigt sind. Zum Befestigen wird das flächig ausgebildete Wischtuch über die Vorderkante des Grundkörpers zur Rückseite geführt, wodurch es beide Hauptseiten des Grundkörpers belegt und auf der Rückseite fixiert. Weil beide Hauptseiten wechselseitig in Eingriff mit dem zu reinigenden Boden bringbar sind, weist das Reinigungsgerät eine hohe Flächenleistung auf. Wenn eine Hauptseite mit Staub beladen ist, kann die Reinigung durch Schwenken des Grundkörpers fortgesetzt werden, ohne das Wischtuch tauschen zu müssen. Des Weiteren erfolgt eine hohe Flächenausnutzung des Wischtuchs, da lediglich der Bereich des Wischtuchs, der sich auf der Rückseite des Grundkörpers befindet, nicht in Eingriff mit dem zu reinigenden Boden gelangen kann. Dies ist insbesondere ein Vorteil gegenüber den aus dem Stand der Technik bekannten Staubwischgeräten bei dem das Wischtuch auf einer der beiden Hauptseiten befestigt wird. Bei der erfindungsgemäßen Ausgestaltung kann auch ein Großteil der zur Verfügung stehenden Fläche des Wischbezugs zur Reinigung verwendet werden und nur ein geringer Anteil des Wischbezugs dient der Befestigung. Eine erfindungsgemäße Ausgestaltung des Reinigungsgerätes als Staubwischgerät umfasst das vorbeschriebene Reinigungsgerät und ein an dem Grundkörper befestigtes flächig ausgebildetes Wischtuch. Dieses besteht vorteilhafterweise aus einem Vliesstoff.

In einer weiteren Ausführungsform sind auf den Hauptseiten Befestigungsmittel zur Aufnahme eines Reinigungstuchs angeordnet. Die Wischbezüge für das aus dem Stand der Technik bekannte Reinigungsgerät sind meist taschenförmig ausgebildet und an der offenen Seite mit eigenen Verschlussmitteln versehen. Da die Befestigung des Wischbezugs unmittelbar auf den Hauptseiten erfolgt, können Wischbezüge ohne Verschlussmittel verliersicher an dem Grundkörper befestigt werden. Es ist auch möglich, lediglich flächig ausgebildete Wischtücher an dem Grundkörper zu befestigen. Dies ist insbesondere dann vorteilhaft, wenn das Reinigungsgerät als Staubwischgerät fungiert und die Wischtücher als Einmalwischtuch ausgebildet sind. Es können also flächige, meist rechteckig konfektionierte Wischtücher beispielsweise aus Vliesstoff auf dem Grundkörper befestigt werden, wobei die Wischtücher durch die auf den Hauptseiten angeordneten Befestigungsmittel verliersicher an dem Grundkörper befestigt sind. Zum Befestigen wird das flächig ausgebildete Wischtuch über die Vorderkante des Grundkörpers zur Rückseite geführt, wodurch es beide Hauptseiten des Grundkörpers belegt und dort fixiert ist. Weil beide Hauptseiten wechselseitig in Eingriff mit dem zu reinigenden Boden bringbar sind, weist das Reinigungsgerät eine hohe Flächenleistung auf. Wenn eine Hauptseite mit Staub beladen ist, kann die Reinigung durch Schwenken des Grundkörpers fortgesetzt werden, ohne das Wischtuch tauschen zu müssen. Des Weiteren erfolgt eine hohe Flächenausnutzung des Wischtuchs, da lediglich der Bereich des Wischtuchs, der sich auf der Rückseite des Grundkörpers befindet, nicht in Eingriff mit dem zu reinigenden Boden gelangen kann. Dies ist insbesondere ein Vorteil gegenüber den aus dem Stand der Technik bekannten Staubwischgeräten bei dem das Wischtuch auf einer der beiden Hauptseiten befestigt wird. Bei der erfindungsgemäßen Ausgestaltung kann auch ein Großteil der zur Verfügung stehenden Fläche des Wischbezugs zur Reinigung verwendet werden und nur ein geringer Anteil des Wischbezugs dient der Befestigung. Eine erfindungsgemäße Ausgestaltung des Reinigungsgerätes als Staubwischgerät umfasst das vorbeschriebene Reinigungsgerät und ein an dem Grundkörper befestigtes flächig ausgebildetes Wischtuch. Dieses besteht vorteilhafterweise aus einem Vliesstoff.

In der Rückseite kann zumindest eine Ausnehmung angeordnet sein, in der die Befestigungsmittel angeordnet sind. Die Ausnehmung kann sich dabei über die gesamte Rückseite erstrecken und beispielsweise als Nut ausgebildet sein. Bei dieser Ausgestaltung sind die Befestigungsmittel versenkt und ragen nicht über die Außenkontur des Grundkörpers hinaus.

Die Befestigungsmittel können als Softclips ausgebildet sein. Dazu können Klemmelemente mit sternförmigen Durchbrechungen vorgesehen sein, an denen die Wischbezüge oder Wischtücher verklemmt werden. Die Klemmelemente können aus einem elastischen Material, vorzugsweise einem thermoplastischen Elastomer hergestellt sein.

Die Befestigungsmittel können ein Klettmaterial umfassen. Dazu können auf der Rückseite eine Vielzahl von Haken aus Kunststoffspritzguss vorgesehen sein. An diesen Haken verhaken sich aus dem Wischbezug heraus stehende Fasern.

Die Befestigungsmittel können materialeinheitlich und einstückig mit dem Grundkörper ausgebildet sein. Insbesondere die Haken des Klettmaterials können einstückig mit dem Grundkörper ausgebildet sein, da diese eine gewisse Steifigkeit aufweisen sollen und der Grundkörper vorzugsweise aus einem thermoplastischen Werkstoff wie beispielsweise Polypropylen hergestellt werden soll. Die Softclips können ebenfalls aus einem steifen Werkstoff hergestellt werden. Sie bedienen sich jedoch besser, wenn sie aus elastischem Material bestehen. Bei Verwendung eines thermoplastischen Elastomers können jedoch der Grundkörper und die Softclips integriert in einem 2K-Spritzguss hergestellt werden.

Die Befestigungsmittel können kraft und/oder formschlüssige Klemmelemente umfassen. Derartige Klemmelemente sind separate Elemente die in auf der Rückseite angeordneten Hinterschneidungen eingreifen. Solche Elemente sind beispielsweise Schnappverschlüsse oder Schwalbenschwanzgeometrien. Bei dieser Ausgestaltung wird der Wischbezug zwischen Klemmelement und Hinterschneidung angeordnet und fixiert.

Die Befestigungsmittel können magnetische Elemente umfassen. Dazu ist die Rückseite mit einem metallischen Abschnitt versehen auf dem ein Magnet befestigt wird. Der Wischbezug wird zwischen metallischem Abschnitt und Magnet fixiert.

Der Grundkörper kann einen Kern aus Kunststoffspritzguss umfassen. Ein derartiger Grundkörper ist kostengünstig herstellbar. Ein besonders leichter und stabiler Grundkörper ergibt sich, wenn der Kern kann eine wabenförmige Tragstruktur aufweist.

Der Grundkörper kann eine Auflage aus Schaumstoff aufweisen. Hierbei kommt insbesondere ein geschlossenzelliger Schaum in Betracht der eine sehr geringe Wasseraufnahmekapazität aufweist. Der Schaumstoff bedeckt den Grundkörper auf den beiden Hauptseiten; er ist flexibel und komprimierbar und deshalb schonend gegenüber empfindlichen Bodenbelägen.

Die Hauptseiten können Vertiefungen aufweisen. In diesen Vertiefungen können sich während der Reinigung Staub und gröbere Verschmutzungen sammeln, wodurch die Flächenleistung steigt und empfindliche Böden geschont werden.

Dem Grundkörper oder dem Stiel kann eine Befeuchtungseinrichtung zugeordnet sein. Über die Befeuchtungseinrichtung kann der Wischbezug mit einer Reinigungsflüssigkeit benetzt werden, wodurch sich die Reinigungsleistung des Wischbezugs gegenüber fest anhaftenden Verschmutzungen und besonders feinen staubartigen Verschmutzungen verbessert. Mittels der Befeuchtungseinrichtung können Flüssigkeiten bestehend aus Wasser und enthaltend ein Reinigungsmittel auf den Wischbezug aufgebracht werden. Es ist allerdings auch denkbar, dass bereits vorbefeuchtete Wischbezüge auf dem Grundkörper befestigt werden.

Die Befeuchtungseinrichtung kann als Sprühflasche ausgebildet sein. Durch die Sprühflasche kann die Reinigungsflüssigkeit besonders effektiv und fein auf dem Wischbezug oder dem zu reinigenden Boden verteilt werden. Die Bedienung ist dabei besonders einfach. In anderen Ausgestaltungen ist denkbar, dass die Befeuchtungseinrichtung eine elektrische Sprühvorrichtung enthält, die besonders einfach über einen entfernt angeordneten Schalter bedienbar ist.

### Kurzbeschreibung der Zeichnung

Einige Ausführungsbeispiele des erfindungsgemäßen Reinigungsgerätes werden nachfolgend anhand der Figuren näher erläutert. Diese zeigen, jeweils schematisch:
Fig. 1 ein Reinigungsgerät mit Befestigungsmittel ausgebildet als Softclips auf der Rückseite angeordnet;
Fig. 2 ein Reinigungsgerät mit seitlich angeordneten Softclips;
Fig. 3 ein Reinigungsgerät mit Befestigungsmittel ausgebildet als Klettmaterial;
Fig. 4 ein Reinigungsgerät mit Befestigungsmittel ausgebildet als Klemmelemente;
Fig. 5 ein Reinigungsgerät mit magnetischen Befestigungsmitteln;
Fig. 6 ein Reinigungsgerät mit Befestigungsmitteln auf den Hauptseiten;
Fig. 7 ein Reinigungsgerät mit integrierter Befeuchtungseinrichtung.

### Ausführung der Erfindung

Figur 1 zeigt ein Reinigungsgerät 1, hier ausgebildet als Staubwischgerät zur trockenen oder feuchten Zwischendurchreinigung. Das Reinigungsgerät 1 besteht aus einem Grundkörper 4, gebildet aus einem Kern 11 mit einer wabenförmigen Tragstruktur. Der Grundkörper 4 ist flächig ausgebildet und umfasst daher zwei einander gegenüber liegende Hauptseiten 2, 3 auf. Die Hauptseiten 2, 3 des Grundkörpers 4 sind mit einer Auflage 12 aus einem geschlossenzelligen Schaumstoff bedeckt. Weiterhin sind die Hauptseiten 2, 3 V-förmig zueinander geneigt, wodurch die Hauptseiten 2, 3 an einer Längsseite 6 voneinander beabstandet und eine Rückseite 7 und zwei Seitenflächen 17 begrenzen. An der Rückseite 7 befindet sich mittig ein Ausschnitt 14 in dem eine Achse 15 angeordnet ist. An dieser Achse 15 ist über ein Gelenk 16 ein Stiel 5 angebunden. Dabei bildet die Befestigung des Gelenks 16 an der Achse 15 eine Schwenkachse und eine weitere quer dazu angeordnete Schwenkachse ist in dem Gelenk 16 selbst angeordnet, so dass sich ein Kreuzgelenk ergibt. Der Stiel 5 ist als Teleskopstiel ausgebildet. An der Rückseite 7 sind Befestigungsmittel 8 zur Aufnahme eines Reinigungstuchs 9 angeordnet. Die Befestigungsmittel 8 sind in dieser Ausgestaltung als Softclips ausgebildet. Die Softclips bestehen aus scheibenförmigem elastomerem Material in welches sternförmige Durchbrechungen eingebracht sind. In dieser Ausgestaltung bestehen die Softclips aus einem thermoplastischen Elastomer. Die Softclips können entweder materialeinheitlich und einstückig mit dem Grundkörper 4 ausgebildet sein oder, insbesondere wenn die Softclips aus einem thermoplastischen Elastomer bestehen, in einem Arbeitsgang als 2-K-Spritzguss mit dem Grundkörper 4 hergestellt werden. Der Grundkörper 4 ist auf den beiden Hauptseiten 2, 3 mit Vertiefungen 13 versehen. Die Vertiefungen 13 sind als im Wesentlichen quer verlaufende Nut und als halbkugelförmige Vertiefungen ausgebildet.

Figur 2 zeigt das in Figur 1 beschriebene Reinigungsgerät 1 in seitlicher Ansicht. In dieser Ausgestaltung sind die in Figur 1 beschriebenen Befestigungsmittel 8 auf den Seitenflächen 17 angeordnet. Es ist auch denkbar, die Befestigungsmittel 8 auf der Rückseite 7 und auf beiden Seitenflächen 17 anzuordnen.

Figur 3 zeigt das in Figur 1 beschriebene Reinigungsgerät 1, wobei die Befestigungsmittel 8 in dieser Ausgestaltung ein Klettmaterial umfassen, wobei die Befestigungsmittel 8 in einer längs auf der Rückseite 7 verlaufenden Ausnehmung 10 angeordnet sind. Das Klettmaterial, im Wesentlichen Haken, ist materialeinheitlich und einstückig mit dem Grundkörper 4 ausgebildet.

Figur 4 zeigt das in Figur 1 beschriebene Reinigungsgerät 1, wobei die Befestigungsmittel 8 in dieser Ausgestaltung kraft und/oder formschlüssige Klemmelemente umfassen.

Figur 5 zeigt das in Figur 1 beschriebene Reinigungsgerät 1, wobei die Befestigungsmittel 8 in dieser Ausgestaltung magnetische Elemente umfassen.

Figur 6 zeigt ein Reinigungsgerät 1, hier ausgebildet als Staubwischgerät zur trockenen oder feuchten Zwischendurchreinigung. Das Reinigungsgerät 1 besteht aus einem Grundkörper 4, gebildet aus einem Kern 11 mit einer wabenförmigen Tragstruktur. Der Grundkörper 4 ist flächig ausgebildet und umfasst daher zwei einander gegenüber liegende Hauptseiten 2, 3 auf. Die Hauptseiten 2, 3 des Grundkörpers 4 sind mit einer Auflage 12 aus einem geschlossenzelligen Schaumstoff bedeckt. Weiterhin sind die Hauptseiten 2, 3 V-förmig zueinander geneigt, wodurch die Hauptseiten 2, 3 an einer Längsseite 6 voneinander beabstandet und eine Rückseite 7 und zwei Seitenflächen 17 begrenzen. An der Rückseite 7 befindet sich mittig ein Ausschnitt 14 in dem eine Achse 15 angeordnet ist. An dieser Achse 15 ist über ein Gelenk 16 ein Stiel 5 angebunden. Dabei bildet die Befestigung des Gelenks 16 an der Achse 15 eine Schwenkachse und eine weitere quer dazu angeordnete Schwenkachse ist in dem Gelenk 16 selbst angeordnet, so dass sich ein Kreuzgelenk ergibt. Der Stiel 5 ist als Teleskopstiel ausgebildet. Auf den Hauptseiten 2, 3 sind Befestigungsmittel 8 zur Aufnahme eines

Reinigungstuchs 9 angeordnet. Die Befestigungsmittel 8 sind in dieser Ausgestaltung als Klettmaterial ausgebildet. Der Grundkörper 4 ist auf den beiden Hauptseiten 2, 3 mit Vertiefungen 13 versehen. Die Vertiefungen 13 sind als im Wesentlichen quer verlaufende Nut und als halbkugelförmige Vertiefungen ausgebildet.

Figur 7 zeigt ein Reinigungsgerät 1 gemäß Figur 1, wobei in dieser Ausgestaltung eine als Sprühflasche ausgebildete Befeuchtungseinrichtung 18 in den Stiel 5 integriert ist.

## Patentansprüche

1. Reinigungsgerät (1) umfassend einen zwei einander gegenüber liegende Hauptseiten (2, 3) aufweisenden Grundkörper (4) und einen Stiel (5), der gelenkig mit dem Grundkörper (4) verbunden ist, wobei die Hauptseiten (2, 3) zumindest an einer Längsseite (6) voneinander beabstandet, sowie wechselseitig in Eingriff mit dem zu reinigenden Boden bringbar sind und eine Rückseite (7) und zwei Seitenflächen (17) begrenzen, wobei an der Rückseite (7) und/oder an den Seitenflächen (17) Befestigungsmittel (8) zur Aufnahme eines Reinigungstuchs (9) angeordnet sind, **dadurch gekennzeichnet, dass** der Stiel (5) über ein Gelenk (16) an den Grundkörper (4) angebunden ist.

2. Reinigungsgerät nach Anspruch 1, **dadurch gekennzeichnet, dass** auf der Rückseite (7) zumindest eine Ausnehmung (10) angeordnet ist, in der die Befestigungsmittel (8) angeordnet sind.

3. Reinigungsgerät nach einem der Ansprüche 1 bis 2, **dadurch gekennzeichnet, dass** die Befestigungsmittel (8) als Softclips ausgebildet sind.

4. Reinigungsgerät nach einem der Ansprüche 1 bis 2, **dadurch gekennzeichnet, dass** die Befestigungsmittel (8) ein Klettmaterial umfassen.

5. Reinigungsgerät nach Anspruch 3 oder 4, **dadurch gekennzeichnet, dass** die Befestigungsmittel (8) materialeinheitlich und einstückig mit dem Grundkörper (4) ausgebildet sind.

6. Reinigungsgerät nach einem der Ansprüche 1 bis 2, **dadurch gekennzeichnet, dass** die Befestigungsmittel (8) kraft und/oder formschlüssige Klemmelemente umfassen.

7. Reinigungsgerät nach einem der Ansprüche 1 bis 2, **dadurch gekennzeichnet, dass** die Befestigungsmittel (8) magnetische Elemente umfassen.

8. Reinigungsgerät nach einem der Ansprüche 1 bis 7, **dadurch gekennzeichnet, dass** der Grundkörper (4) einen Kern (11) aus Kunststoffspritzguss umfasst.

9. Reinigungsgerät nach Anspruch 8, **dadurch gekennzeichnet, dass** der Kern (11) eine wabenförmige Tragstruktur aufweist.

10. Reinigungsgerät nach einem der Ansprüche 1 bis 9, **dadurch gekennzeichnet, dass** der Grundkörper (4) eine Auflage (12) aus Schaumstoff aufweist.

11. Reinigungsgerät nach einem der Ansprüche 1 bis 10, **dadurch gekennzeichnet, dass** die Hauptseiten (2, 3) Vertiefungen (13) aufweisen.

12. Reinigungsgerät nach einem der Ansprüche 1 bis 11, **dadurch gekennzeichnet, dass** dem Grundkörper (4) oder dem Stiel (5) eine Befeuchtungseinrichtung (18) zugeordnet ist.

13. Reinigungsgerät nach Anspruch 12, **dadurch gekennzeichnet, dass** die Befeuchtungseinrichtung (18) als Sprühflasche ausgebildet ist.

14. Verwendung des in den vorherigen Ansprüchen beschriebenen Reinigungsgerätes (1) als Staubwischgerät.

## Claims

1. Cleaning device (1), comprising a main body (4) which has two primary sides (2, 3), which lie opposite one another, and a handle (5) which is connected in an articulated manner to the main body (4), wherein the primary sides (2, 3) on at least one longitudinal side (6) are spaced apart from one another and are alternately engageable with the floor to be cleaned and delimit a rear side (7) and two lateral faces (17), wherein fastening means (8) for receiving a cleaning cloth (9) are disposed on the rear side (7) and/or on the lateral faces (17), **characterized in that** the handle (5) is connected by way of an articulation (16) to the main body (4).

2. Cleaning device according to Claim 1, **characterized in that** at least one clearance (10) in which the fastening means (8) are disposed is disposed on the rear side (7).

3. Cleaning device according to one of Claims 1 to 2, **characterized in that** the fastening means (8) are configured as soft clips.

4. Cleaning device according to one of Claims 1 to 2, **characterized in that** the fastening means (8) comprise a hook-and-loop material.

5. Cleaning device according to Claim 3 or 4, **characterized in that** the fastening means (8) are configured so as to be materially integral and constructionally integral with the main body (4).

6. Cleaning device according to one of Claims 1 to 2, **characterized in that** the fastening means (8) comprise force-fitting and/or form-fitting clamping elements.

7. Cleaning device according to one of Claims 1 to 2, **characterized in that** the fastening means (8) comprise magnetic elements.

8. Cleaning device according to one of Claims 1 to 7, **characterized in that** the main body (4) comprises a core (11) of injection-moulded plastic.

9. Cleaning device according to Claim 8, **characterized in that** the core (11) has a honeycomb-shaped support structure.

10. Cleaning device according to one of Claims 1 to 9, **characterized in that** the main body (4) has a contact area (12) of foam material.

11. Cleaning device according to one of Claims 1 to 10, **characterized in that** the primary sides (2, 3) have depressions (13).

12. Cleaning device according to one of Claims 1 to 11, **characterized in that** the main body (4) or the handle (5) are assigned a humidifying unit (18).

13. Cleaning device according to Claim 12, **characterized in that** the humidifying unit (18) is configured as a spray bottle.

14. Use of the cleaning device (1) as described in the preceding claims as a dusting device.

## Revendications

1. Appareil de nettoyage (1) comportant un corps de base (4) comprenant deux côtés principaux (2, 3) en regard l'un de l'autre et un manche (5) qui est relié de manière articulée au corps de base (4), les côtés principaux (2, 3) étant espacés l'un de l'autre au moins sur un côté longitudinal (6), pouvant être amenés en alternance en prise avec le sol à nettoyer et délimitant un côté arrière (7) et deux surfaces latérales (17), des moyens de fixation (8) pour recevoir un tissu de nettoyage (9) étant disposés sur le côté arrière (7) et/ou sur les surfaces latérales (17), **caractérisé en ce que** le manche (5) est attaché au corps de base (4) par le biais d'une articulation (16).

2. Appareil de nettoyage selon la revendication 1, **caractérisé en ce qu'**au moins un évitement (10) est disposé sur le côté arrière (7), dans lequel évidement sont disposés les moyens de fixation (8).

3. Appareil de nettoyage selon l'une quelconque des revendications 1 et 2, **caractérisé en ce que** les moyens de fixation (8) sont réalisés sous forme d'attaches souples.

4. Appareil de nettoyage selon l'une quelconque des revendications 1 et 2, **caractérisé en ce que** les moyens de fixation (8) comportent un matériau autoagrippant.

5. Appareil de nettoyage selon la revendication 3 ou 4, **caractérisé en ce que** les moyens de fixation (8) sont réalisés en le même matériau que le corps de base (4) et d'une seule pièce avec celui-ci.

6. Appareil de nettoyage selon l'une quelconque des revendications 1 et 2, **caractérisé en ce que** les moyens de fixation (8) comportent des éléments de serrage par engagement par force et/ou par complémentarité de formes.

7. Appareil de nettoyage selon l'une quelconque des revendications 1 et 2, **caractérisé en ce que** les moyens de fixation (8) comportent des éléments magnétiques.

8. Appareil de nettoyage selon l'une quelconque des revendications 1 à 7, **caractérisé en ce que** le corps de base (4) comporte une partie centrale (11) en plastique moulé par injection.

9. Appareil de nettoyage selon la revendication 8, **caractérisé en ce que** la partie centrale (11) comprend une structure de support en forme de nid d'abeilles.

10. Appareil de nettoyage selon l'une quelconque des revendications 1 à 9, **caractérisé en ce que** le corps de base (4) comprend un appui (12) en mousse.

11. Appareil de nettoyage selon l'une quelconque des revendications 1 à 10, **caractérisé en ce que** les côtés principaux (2, 3) comprennent des renfoncements (13).

12. Appareil de nettoyage selon l'une quelconque des revendications 1 à 11, **caractérisé en ce qu'**un dispositif d'humidification (18) est associé au corps de base (4) ou au manche (5).

13. Appareil de nettoyage selon la revendication 12, **caractérisé en ce que** le dispositif d'humidification (18) est réalisé sous forme de flacon pulvérisateur.

14. Utilisation de l'appareil de nettoyage (1) décrit dans les revendications précédentes en tant qu'appareil d'essuyage de la poussière.
